# EUROPÄISCHE PATENTSCHRIFT

(11) **EP 2 299 890 B1**
(45) Veröffentlichungstag und Bekanntmachung des Hinweises auf die Patenterteilung: **27.06.2012**
(21) Anmeldenummer: 08759129.3
(22) Anmeldetag: 10.06.2008
(51) Int. Cl.: A47L 11/19, A47L 9/04, A47L 11/282, A47L 11/40

(54) **REINIGUNGSWALZE FÜR BODENREINIGUNGSMASCHINE**
CLEANING ROLLER FOR A FLOOR CLEANING MACHINE
ROULEAU DE NETTOYAGE POUR MACHINE DE NETTOYAGE DES SOLS

(43) Veröffentlichungstag der Anmeldung: 30.03.2011
(73) Patentinhaber: Alfred Kärcher GmbH & Co. KG, 71364 Winnenden (DE)
(72) Erfinder: EGLER, Christian, 71384 Weinstadt - Strümpfelbach (DE); ROPPELT, Brunhold, 73635 Rudersberg (DE); CLASS, Eugen, 71540 Murrhardt (DE)
(74) Vertreter: Hoeger, Stellrecht & Partner Patentanwälte
(86) Internationale Anmeldenummer: PCT/EP2008/004601
(87) Internationale Veröffentlichungsnummer: WO 2009/149722

(56) Entgegenhaltungen:
- EP-A- 0 826 333
- EP-A- 1 479 336
- WO-A-2007/101460
- DE-A1- 19 945 281
- DE-C1- 19 820 628
- DE-U- 1 967 828
- US-A- 4 627 127
- US-A- 5 089 201

## Beschreibung

Die Erfindung betrifft eine Reinigungswalze für eine Bodenreinigungsmaschine mit den Merkmalen des Oberbegriffs von Patentanspruch 1.

Reinigungswalzen mit einem zylindrischen Walzenkörper, der Lagerelemente aufweist zum drehbaren Lagern der Reinigungswalze an der Bodenreinigungsmaschine und dessen Mantelfläche von einem Reinigungsbelag umgeben ist, der mit dem Walzenkörper drehfest verbunden ist, kommen insbesondere bei Schrubb-, Scheuer- und Poliermaschinen zum Einsatz zur Reinigung einer Bodenfläche. Sie sind beispielsweise aus der DE 199 45 281 A1 bekannt. Darin wird eine Reinigungswalze in Form einer Polierwalze vorgeschlagen, wobei der Reinigungsbelag ein Poliermaterial ausbildet und in Form eines Schlauches auf den Walzenkörper aufgezogen wird. Damit die Drehbewegung des Walzenkörpers möglichst ohne Schlupf auf den Reinigungsbelag übertragen wird, ist der Schlauch aus einem elastisch aufweitbaren und aufgrund von Rückstellkräften auf dem Walzenkörper fixierten Material hergestellt.

Um eine drehfeste Verbindung zwischen dem Reinigungsbelag und dem Walzenkörper sicherzustellen, wird in der DE 103 24 107 A1 eine Reinigungswalze vorgeschlagen, bei der der Walzenkörper in radialer Richtung aufgeweitet werden kann. Der Walzenkörper besteht aus mehreren, relativ zueinander beweglichen Bauelementen, auf die der Reinigungsbelag in Form eines schlauchartigen Textilmaterials aufgezogen ist. Die schlauchförmige Ausgestaltung des Reinigungsbelages ermöglicht es dem Benutzer, den Reinigungsbelag auszutauschen. Dies erfordert allerdings eine gewisse handwerkliche Geschicklichkeit. Außerdem bedingt die radiale Aufweitbarkeit des Walzenkörpers eine konstruktiv aufwendige Konstruktion der Reinigungswalze.

In EP-A-0 826 333 ist eine Reinigungswalze in Form einer Schrubbwalze beschrieben mit einem Walzenkörper aus einem formstabilisierten Fasergewirr. Der Walzenkörper wird von scheibenförmigen Einzelelementen gebildet, die auf eine Lagerwelle aufgeschoben sind, so dass sie stirnseitig dicht aneinander anliegen.

Aus der Patentschrift US-A-4,627,127 ist eine zylindrische abrasive Bürste bekannt mit einem Walzenkörper, der einen Walzenkern in Form eines Schafts aufweist sowie eine Walzenhülse in Form eines Rohrs, das den Schaft umgibt. Endkappen sind stirnseitig auf das Rohr aufgesetzt und haltern den Schaft, der axial über die Endkappen hervorsteht. Auf das Rohr ist ein erster Gewebestreifen schraubenlinienförmig aufgewickelt. Unter Zwischenlage eines Klebstoffs ist auf den aufgewickelten ersten Gewebestreifen ein zweiter Gewebestreifen schraubenlinienförmig aufgewickelt, der auf seiner Außenseite Borsten trägt. Der Klebstoff sorgt dafür, dass der zweite Gewebestreifen auf dem ersten Gewebestreifen gut haftet. Außerdem verleiht der Klebstoff der Verbundstruktur Festigkeit.

Aus der Gebrauchsmusterschrift DE 1 967 828 U1 ist eine Reinigungswalze für eine Bodenreinigungsmaschine mit den Merkmalen des Oberbegriffs von Patentanspruch 1 bekannt. Die Reinigungswalze ist als Shamponier- oder Auftragswalze ausgestaltet und umfasst einen zylindrischen Walzenkörper mit Lagerelementen. Auf die Mantelfläche des Walzenkörpers sind zwei Streifen aus saugfähigem elastischem Material schraubenlinienförmig aufgewickelt. Die Streifen sind mit der Außenfläche des Walzenkörpers verklebt oder verschweißt und zwischen den Längsseiten der Streifen sind Zwischenräume vorgesehen, in denen Borstenbündel angeordnet sind. Die Borstenbündel sind radial ausgerichtet in den Walzenkörper eingesetzt und erstrecken sich ebenfalls schraubenlinienförmig über den Umfang des Walzenkörpers.

Aufgabe der vorliegenden Erfindung ist es, eine Reinigungswalze der eingangs genannten Art derart weiterzubilden, dass sie einen konstruktiv einfacheren Aufbau aufweist und mit geringeren Herstellungskosten für unterschiedliche Bodenreinigungsmaschinen gefertigt werden kann, wobei bei Einsatz der Reinigungswalze die Gefahr einer Beschädigung der zu reinigenden Bodenfläche gering ist.

Diese Aufgabe wird durch eine Reinigungswalze mit den Merkmalen von Patentanspruch 1 gelöst.

Bei der erfindungsgemäßen Reinigungswalze bilden der Walzenkörper und der Reinigungsbelag eine gemeinsame Einheit, die vom Benutzer auf einfache Weise ausgetauscht werden kann. Der Reinigungsbelag kann als endlose Meterware auf den Walzenkörper aufgewickelt und mit diesem unlösbar verbunden werden. Dies verringert die Herstellungskosten der Reinigungswalze und vereinfacht deren konstruktiven Aufbau. Die geringeren Herstellungskosten ermöglichen es, die gesamte Reinigungswalze als Zubehörteil der Bodenreinigungsmaschine auszugestalten, das bei Bedarf vom Benutzer ausgetauscht werden kann, um eine Reinigungswalze zu verwenden, deren Reinigungsbelag an eine vorgegebene Reinigungsaufgabe optimal angepasst ist.

Aufgrund der unlösbaren Verbindung des Reinigungsbelages mit dem Walzenkörper können lösbare Verbindungselemente entfallen. Dies verringert nicht nur die Herstellungskosten und vereinfacht die Montage, sondern dadurch kann die Lebensdauer der Reinigungswalze erhöht werden, da die Anzahl beweglicher Teile reduziert werden kann.

Erfindungsgemäß umfasst der Walzenkörper einen Walzenkern, der von einer Walzenhülse umgeben ist, wobei der Walzenkern die Lagerelemente aufweist und die Walzenhülse die Mantelfläche des Walzenkörpers ausbildet. Eine derartige Ausgestaltung hat den Vorteil, dass für unterschiedliche Bodenreinigungsmaschinen Reinigungswalzen mit identischem Walzenkern gefertigt werden können, der dann von einer an die Geometrie der jeweiligen Bodenreinigungsmaschine angepassten Walzenhülse umgeben wird. Der Walzenkern umfasst die Lagerelemente, mit deren Hilfe die Reinigungswalze an der Bodenreinigungsmaschine drehbar gelagert werden kann. Die Walzenhülse bildet die Mantelfläche des Walzenkörpers aus, auf den der Reinigungsbelag bandförmig aufgewickelt ist.

Die Walzenhülse ist aus einem elastisch verformbaren Material gefertigt, beispielsweise in Form einer Schaumstoffummantelung. Dies ist für einige Reinigungsanwendungen von besonderem Vorteil, denn dadurch wird die Gefahr einer Beschädigung der zu reinigenden Bodenfläche sehr gering gehalten.

Von Vorteil ist es, wenn der Reinigungsbelag den Walzenkörper schraubenlinienförmig umgibt. Dadurch kann eine sich in axialer Richtung der Reinigungswalze erstreckende Naht des Reinigungsbelages entfallen. Eine derartige Naht unterliegt bei der Benutzung der Reinigungswalze einer hohen Belastung, da Reibungskräfte senkrecht zur Naht angreifen. Derartige Reibungskräfte können durch die schraubenlinienförmige Anordnung des Reinigungsbelages verringert werden. Die schraubenlinienförmige Anordnung hat darüber hinaus den Vorteil, dass die Ränder zwischen benachbarten Bahnen des Reinigungsbelages eine axiale Richtungskomponente aufweisen. Dadurch ist sichergestellt, dass bei der Drehung der Reinigungswalze um ihre Längsachse über ihre gesamte Länge ein gleichförmiges Reinigungsergebnis erzielt werden kann.

Bevorzugt ist der Reinigungsbelag mit dem Walzenkörper verklebt. Dies ermöglicht eine flächige Festlegung des Reinigungsbelags am Walzenkörper. Alternativ könnte vorgesehen sein, dass der Reinigungsbelag punkt- oder linienförmig mit dem Walzenkörper verbunden ist. Eine flächige Festlegung hat demgegenüber aber den Vorteil, dass zuverlässig eine drehfeste Verbindung zwischen dem Reinigungsbelag und dem Walzenkörper sichergestellt werden kann, ohne dass der Reinigungsbelag hohen punktförmigen oder linienförmigen Belastungen unterliegt, die eine Beschädigung des Reinigungsbelages zur Folge haben könnten.

Als Reinigungsbelag kann beispielsweise ein Gewebe, Gewirk oder Fasergelege zum Einsatz kommen. Von besonderem Vorteil ist es jedoch, wenn der Reinigungsbelag ein Vlies ausbildet. Dadurch kann ein besonders gutes Reinigungsergebnis erzielt werden.

Bevorzugt ist der Reinigungsbelag aus einem Mikrofasermaterial gefertigt. Derartige Materialien eignen sich insbesondere zur Reinigung von Hartflächen, insbesondere zur Reinigung gefliester Flächen.

Der Walzenkern ist bevorzugt aus einem Kunststoffmaterial gefertigt, beispielsweise aus Polypropylen (PP), Polycarbonat (PC)oder einem Polyamid (PA)- oder Acrylnitril-Butadien-Styrol (ABS)-Material.

Günstig ist es, wenn die Walzenhülse aus einem Kunststoffmaterial gefertigt ist. Vorzugsweise ist die Walzenhülse aus einem ABS-Material oder aus einem PA-Material hergestellt.

Eine besonders kostengünstige Herstellung der erfindungsgemäßen Reinigungswalze zeichnet sich dadurch aus, dass der Walzenkern von der Walzenhülse umspritzt ist. So kann beispielsweise vorgesehen sein, dass der Walzenkern aus einem Polypropylenmaterial gefertigt ist, das von einem Polyamidmaterial umspritzt ist, welches die Walzenhülse ausbildet.

Als günstig hat es sich erwiesen, wenn die Walzenhülse einen Haftvermittler ausbildet zwischen dem Walzenkern und dem Reinigungsbelag. Insbesondere bei Verwendung eines Walzenkerns aus einem Polypropylenmaterial und einem Reinigungsbelag in Form eines Mikrofaservlieses ist es von Vorteil, wenn die Walzenhülse aus einem Material besteht, das einerseits eine unlösbare Verbindung mit dem Polypropylenmaterial des Walzenkerns und andererseits unter Einsatz eines Klebstoffes auch eine unlösbare Verbindung mit dem Reinigungsbelag ermöglicht. Hierzu kann die Walzenhülse beispielsweise aus einem PA-Material gefertigt sein.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung einer Reinigungswalze;
- Figur 2:: eine Seitenansicht der Reinigungswalze in Richtung des Pfeiles A aus Figur 1, und
- Figur 3:: eine Schnittansicht der Reinigungswalze längs der Linie 3-3 aus Figur 2.

In der Zeichnung ist schematisch eine zylinderförmige Reinigungswalze 10 dargestellt mit einem zentralen Walzenkern 12, der von einer Walzenhülse 14 umgeben ist. Walzenkern 12 und Walzenhülse 14 bilden gemeinsam einen Walzenkörper 16 der Reinigungswalze 10. Auf den Walzenkörper 16 ist ein bandförmiger Reinigungsbelag in Form eines Mikrofaservlieses 18 schraubenlinienförmig aufgewickelt.

Die Reinigungswalze 10 kann üblicher Weise an einer in der Zeichnung nicht dargestellten Antriebswelle einer Bodenreinigungsmaschine gelagert und um ihre Längsachse 20 in Drehung versetzt werden. Der Drehantrieb erfolgt mittels eines an sich bekannten Antriebselementes der Bodenreinigungsmaschine, beispielsweise mittels eines Elektromotors. Der Elektromotor kann in üblicher Weise über Getriebeelemente, insbesondere über einen Riementrieb, mit der Reinigungswalze gekoppelt sein. Die rotierende Reinigungswalze 10 kann entlang einer zu reinigenden Bodenfläche bewegt werden, und mittels des Mikrofaservlieses 18 kann die Bodenfläche gereinigt werden.

Zur Lagerung der Reinigungswalze 10 an der Bodenreinigungsmaschine umfasst der Walzenkern 12 an einer ersten Stirnseite 22 ein Kugellager 24, und an der der ersten Stirnseite 22 abgewandten zweiten Stirnseite 25 weist der Walzenkern 12 eine sternförmige Ausnehmung 26 auf, in der eine Druckfeder 28 gehalten ist. In die Ausnehmung 26 taucht bei der Montage der Reinigungswalze 10 an der Bodenreinigungsmaschine ein drehfest mit deren Antriebswelle verbundener Mitnehmer formschlüssig ein, wobei die Druckfeder 28 zwischen den Mitnehmer und den Boden 30 der Ausnehmung 26 eingespannt wird. Der in der Zeichnung nicht dargestellte, komplementär zur sternförmigen Ausnehmung 26 ausgestaltete Mitnehmer ermöglicht eine drehfeste Verbindung des Walzenkerns mit der Antriebswelle der Bodenreinigungsmaschine, so dass die Reinigungswalze 10 auf einfache Weise in Drehung versetzt werden kann.

Der zylindrische Walzenkern 12 ist aus einem Kunststoffmaterial, vorzugsweise aus einem Polypropylenmaterial, gefertigt und von der als Hohlzylinder ausgestalteten Walzenhülse 14 in Umfangsrichtung umgeben. Letztere ist vorzugsweise aus einem Polyamidmaterial gefertigt und auf den Walzenkern 12 aufgespritzt. Die Außenseite 32 der Walzenhülse 14 bildet die Mantelfläche 34 des Walzenkörpers 16. Auf die Mantelfläche 34 ist das Mikrofaservlies 18 in Form eines Bandes schraubenlinienförmig aufgewickelt, und zwar unter Zwischenlage eines Klebstoffes, der eine flächige Fixierung des Mikrofaservlieses 18 an der Mantelfläche 34 sicherstellt. Somit wird zwischen dem Walzenkörper 16 und dem Mikrofaservlies 18 eine drehfeste Verbindung hergestellt, so dass die Drehbewegung des Walzenkörpers 16 ohne Schlupf auf das Mikrofaservlies 18 übertragen werden kann.

Der gesamte Walzenkörper 16 der Reinigungswalze 10 ist aus Kunststoffmaterial hergestellt. Dies erlaubt eine besonders kostengünstige Herstellung. Die Walzenhülse 14 bildet hierbei einen Haftvermittler aus zwischen dem zentralen Walzenkern 12, der aus einem Polypropylenmaterial hergestellt ist, und dem auf die Walzenhülse 14 aufgeklebten Mikrofaservlies 18. Der Walzenkern 12 kann in großer Stückzahl für unterschiedlichste Bodenreinigungsmaschinen hergestellt werden. Um die Reinigungswalze 10 an die Geometrie der jeweils zum Einsatz kommende Bodenreinigungsmaschine anzupassen, wird der Walzenkern 12 von der Walzenhülse 14 umspritzt, deren Materialstärke an die jeweilige Bodenreinigungsmaschine individuell angepasst werden kann.

Der Benutzer kann die gesamte Reinigungswalze 10 auf einfache Weise austauschen. Hierzu kann er den Walzenkörper 16 zusammen mit dem aufgeklebten Mikrofaservlies 18 der Bodenreinigungsmaschine entnehmen und durch eine neue Reinigungswalze 10 ersetzen. Der Walzenkörper 16 bildet in Kombination mit dem Mikrofaservlies 18 eine einfach handhabbare Einheit aus, so dass der Austausch der Reinigungswalze 10 auch von technisch ungeübten Benutzern auf einfache Weise durchgeführt werden kann.

## Patentansprüche

1. Reinigungswalze (10) für eine Bodenreinigungsmaschine mit einem zylindrischen Walzenkörper (16), der Lagerelemente (24, 26) aufweist zum drehbaren Lagern der Reinigungswalze (10) an der Bodenreinigungsmaschine und dessen Mantelfläche (34) von einem Reinigungsbelag (18) umgeben ist, der mit dem Walzenkörper (16) drehfest verbunden ist, wobei der Reinigungsbelag (18) auf den Walzenkörper (16) bandförmig aufgewickelt und mit dem Walzenkörper (16) unlösbar verbunden ist, **dadurch gekennzeichnet, dass** der Walzenkörper (16) einen Walzenkern (12) umfasst, der von einer Walzenhülse (14) umgeben ist, wobei der Walzenkern (12) die Lagerelemente (24, 26) aufweist und die Walzenhülse (14) die Mantelfläche (34) des Walzenkörpers (16) ausbildet und die Walzenhülse (14) aus einem elastisch verformbaren Material gefertigt ist.

2. Reinigungswalze nach Anspruch 1, **dadurch gekennzeichnet, dass** der Reinigungsbelag (18) den Walzenkörper (16) schraubenlinienförmig umgibt.

3. Reinigungswalze nach Anspruch 1 oder 2, **dadurch gekennzeichnet, dass** der Reinigungsbelag (18) mit dem Walzenkörper (16) verklebt ist.

4. Reinigungswalze nach einem der voranstehenden Ansprüche, **dadurch gekennzeichnet, dass** der Reinigungsbelag (18) ein Vlies ist.

5. Reinigungswalze nach einem der voranstehenden Ansprüche, **dadurch gekennzeichnet, dass** der Reinigungsbelag (18) aus einem Mikrofasermaterial gefertigt ist.

6. Reinigungswalze nach einem der voranstehenden Ansprüche, **dadurch gekennzeichnet, dass** der Walzenkern (12) aus einem Kunststoffmaterial gefertigt ist.

7. Reinigungswalze nach einem der voranstehenden Ansprüche, **dadurch gekennzeichnet, dass** die Walzenhülse (14) aus einem Kunststoffmaterial gefertigt ist.

8. Reinigungswalze nach einem der voranstehenden Ansprüche, **dadurch gekennzeichnet, dass** der Walzenkern (12) von der Walzenhülse (14) umspritzt ist.

9. Reinigungswalze nach einem der voranstehenden Ansprüche, **dadurch gekennzeichnet, dass** die Walzenhülse (14) einen Haftvermittler ausbildet zwischen dem Walzenkern (12) und dem Reinigungsbelag (18).

## Claims

1. Cleaning roller (10) for a floor cleaning machine comprising a cylindrical roller body (16) having bearing elements (24, 26) for rotatably supporting the cleaning roller (10) on the floor cleaning machine, the lateral surface (34) of said roller body (16) being surrounded by a cleaning cover (18) which is connected to the roller body (16) for rotation therewith, wherein the cleaning cover (18) is wound onto the roller body (16) in the form of a ribbon and is unreleasably connected to the roller body (16), **characterized in that** the roller body (16) comprises a roller core (12) which is surrounded by a roller sleeve (14), wherein the roller core (12) comprises the bearing elements (24, 26) and the roller sleeve (14) forms the lateral surface (34) of the roller body (16) and the roller sleeve (14) is made of an elastically deformable material.

2. Cleaning roller in accordance with claim 1, **characterized in that** the cleaning cover (18) surrounds the roller body (16) in a helical form.

3. Cleaning roller in accordance with claim 1 or 2, **characterized in that** the cleaning cover (18) is adhesively bonded to the roller body (16).

4. Cleaning roller in accordance with any one of the preceding claims, **characterized in that** the cleaning cover (18) is a nonwoven.

5. Cleaning roller in accordance with any one of the preceding claims, **characterized in that** the cleaning cover (18) is made of a microfibre material.

6. Cleaning roller in accordance with any one of the preceding claims, **characterized in that** the roller core (12) is made of a plastics material.

7. Cleaning roller in accordance with any one of the preceding claims, **characterized in that** the roller sleeve (14) is made of a plastics material.

8. Cleaning roller in accordance with any one of the preceding claims, **characterized in that** the roller sleeve (14) is injection moulded around the roller core (12).

9. Cleaning roller in accordance with any one of the preceding claims, **characterized in that** the roller sleeve (14) forms an adhesion promoter between the roller core (12) and the cleaning cover (18).

## Revendications

1. Rouleau de nettoyage (10) pour machine de nettoyage de sol, ledit rouleau de nettoyage comprenant un corps de rouleau cylindrique (16) qui comporte des éléments de palier (24, 26) destinés à loger à rotation le rouleau de nettoyage (10) sur la machine de nettoyage de sol et dont la surface d'enveloppe (34) est entourée par une garniture de nettoyage (18) qui est reliée de façon fixe en rotation au corps de rouleau (16), la garniture de nettoyage (18) étant enroulée sous forme de bande sur le corps de rouleau (16) et étant reliée de façon inamovible au corps de rouleau (16), **caractérisé en ce que** le corps de rouleau (16) comporte un mandrin de rouleau (12) qui est entouré par un manchon de rouleau (14), le mandrin de rouleau (12) comportant les éléments de palier (24, 26) et le manchon de rouleau (14) formant la surface d'enveloppe (34) du corps de rouleau (16) et le manchon de rouleau (14) étant fabriqué à partir d'une matière déformable élastiquement.

2. Rouleau de nettoyage selon la revendication 1, **caractérisé en ce que** la garniture de nettoyage (18) entoure le corps de rouleau (16) hélicoïdalement.

3. Rouleau de nettoyage selon la revendication 1 ou 2, **caractérisé en ce que** la garniture de nettoyage (18) est collée au corps de rouleau (16).

4. Rouleau de nettoyage selon l'une des revendications précédentes, **caractérisé en ce que** la garniture de nettoyage (18) est un non-tissé.

5. Rouleau de nettoyage selon l'une des revendications précédentes, **caractérisé en ce que** la garniture de nettoyage (18) est fabriquée à partir d'une matière microfibreuse.

6. Rouleau de nettoyage selon l'une des revendications précédentes, **caractérisé en ce que** le mandrin de rouleau (12) est fabriqué à partir d'une matière synthétique.

7. Rouleau de nettoyage selon l'une des revendications précédentes, **caractérisé en ce que** le manchon de rouleau (14) est fabriqué à partir d'une matière synthétique.

8. Rouleau de nettoyage selon l'une des revendications précédentes, **caractérisé en ce que** le mandrin de rouleau (12) est gainé par le manchon de rouleau (14).

9. Rouleau de nettoyage selon l'une des revendications précédentes, **caractérisé en ce que** le manchon de rouleau (14) forme un moyen adhésif entre le mandrin de rouleau (12) et la garniture de nettoyage (18).
